# FASCICULE DE BREVET EUROPEEN

(11) **EP 0 286 621 B1**
(45) Date de publication et mention de la délivrance du brevet: **03.07.1991**
(21) Numéro de dépôt: 88870056.4
(22) Date de dépôt: 08.04.1988
(51) Int. Cl.: A47B 88/00, A47B 47/04, A47B 67/04, F16B 12/46

(54) **Ensemble de pièces pour la construction de tiroirs et leur montage dans un casier de meuble**
Baukastenelement zur Herstellung von Schubladen und ihre Anordnung in einem Möbelregal
Kit for the construction of drawers and their mounting in a chest

(30) Priorité: 09.04.1987 FR 8705035
(43) Date de publication de la demande: 12.10.1988
(73) Titulaire: MAURICE LE CLERCQ & FILS S.A., B-1040 Bruxelles (BE)
(72) Inventeur: Le Clercq, Jacques, B-5024 Namur-Gelbresse (BE)
(74) Mandataire: Plucker, Guy

(56) Documents cités:
- CH-A- 243 563
- DE-A- 1 964 770
- DE-C- 339 373

## Description

La présente invention concerne des ensembles de pièces qui permettent la construction facile et rapide d'un ou de plusieurs tiroirs et leur montage dans des meubles, en particulier dans des meubles en pièces détachées à assembler soi-même.

On connaît plusieurs systèmes de montage de tiroirs dans des meubles.

En particulier, il est bien connu de faire coulisser dans un casier de meuble un tiroir dont chacune des faces externes des côtés est pourvue d'une ou de plusieurs rainures destinées à recevoir une ou plusieurs nervures fixées sur les faces internes des côtés du casier.

Il est encore connu de faire coulisser le tiroir en faisant glisser des lattes montées sur les faces externes des côtés du tiroir sur d'autres lattes montées, elles, sur les faces internes des côtés du casier.

De nombreuses variantes de meubles à assembler soi-même à partir de pièces vendues séparément ont été mises au point et commercialisées.

Un problème qui se pose dans ce type de meubles est la réalisation de tiroirs qui puissent également être assemblés par l'acheteur à partir de pièces détachées et ce d'une manière simple, sans utiliser de vis, ni de clous, ni de colle, ni d'outils.

Le montage du ou des tiroirs dans un tel meuble doit également pouvoir se faire d'une manière simple et rapide, de même que le démontage hors de ce meuble et le désassemblage des pièces.

La présente invention a pour but de remédier à ces problèmes en fournissant des ensembles de pièces détachées assemblables par simple emboîtement, permettant la construction de tiroirs et leur montage dans des meubles. Les tiroirs obtenus peuvent être facilement démontés hors des dits meubles et désassemblés.

Un autre but de l'invention est de fournir des ensembles de pièces vendues séparément dont l'assemblage, le montage, le démontage et le désassemblage puissent être réalisés sans outils.

Un autre but de l'invention est de fournir des ensembles de pièces permettant de construire des tiroirs pour des meubles à assembler soi-même, maintenus par des montants qui débordent vers l'intérieur des casiers, c'est-à-dire que ces montants sont disposés de façon telle que la distance comprise entre les faces internes des côtés d'un casier est plus grande que la distance comprise entre les bords internes des montants disposés à l'avant du casier.

En particulier, un but de l'invention est de fournir des tiroirs démontables pour des meubles tels que ceux dont le système de construction est décrit dans le brevet français n° 1 245 776 de Henry George KEWLEY, en utilisant pour la construction de ces tiroirs un système analogue au système de construction de ce type de meubles.

Ce système de construction est décrit dans le brevet cité ci-dessus et sera mieux compris dans la partie du présent mémoire descriptif qui se réfère aux figures.

La présente invention sera en effet décrite suivant le cas particulier où un ou des tiroirs sont montés dans un meuble construit selon le système décrit dans le brevet français n° 1 245 776.

La dite invention concerne un ensemble de pièces pour l'assemblage, par simple emboîtement d'un ou de plusieurs tiroirs et pour leur montage dans un casier de meuble maintenu par des montants antérieurs et postérieurs, la distance comprise entre les faces internes des côtés du dit casier étant plus grande que l'espace libre entre les montants antérieurs, l'opération inverse permettant le démontage du ou des tiroirs hors des casier et le désassemblage aisé de ces tiroirs.

L'ensemble des pièces comporte deux panneaux de support identiques entre eux et portant autant de rainures horizontales qu'il y a de tiroirs à monter et, pour chaque tiroir, un panneau avant et un panneau arrière identiques entre eux, un panneau gauche et un panneau droit identiques entre eux, un panneau de fond et quatre cornières métalliques dont chaque aile est munie d'un rebord rentrant qui lui est perpendiculaire.

Les panneaux avant et arrière sont pourvus, dans la partie inférieure de leur face interne, d'une rainure horizontale. Les panneaux gauche et droit ont une hauteur égale à celle comprise entre le bord supérieur d'un des panneaux avant ou arrière et le bord supérieur de la rainure horizontale du dit panneau.

Les panneaux avant, arrière, gauche et droit sont pourvus d'un onglet à 45° à chacun de leurs bords latéraux du côté de leur face interne et sont munis, sur leur face externe, de deux rainures verticales près de ces bords latéraux.

Ces panneaux peuvent ainsi être assemblés deux à deux au moyen des dites cornières, dont chaque rebord s'engage dans une rainure verticale.

Le panneau de fond, rectangulaire, a des dimensions telles qu'il s'engage par deux de ses côtés dans les rainures horizontales des panneaux avant et arrière et qu'une languette déborde de part et d'autre des faces externes des panneaux gauche et droit. Chacune de ces languettes peut coulisser dans une des rainures horizontales prévues sur la face interne de chaque panneau de support.

Chacun des panneaux de support a une longueur telle qu'il peut se loger entre un montant antérieur et un montant postérieur le long de la face interne d'un côté du casier et une épaisseur telle que la distance entre les faces internes des panneaux de support mis en place est plus petite que l'espace libre entre les montants antérieurs.

Suivant une forme d'exécution avantageuse de l'invention, chacune des ailes de chaque cornière métallique a une hauteur égale à celle du panneau dans la rainure verticale duquel le rebord de la dite aile s'engage.

Avantageusement, l'un des panneaux identiques avant et arrière est percé de trous permettant la fixation d'une poignée, l'autre panneau étant percé d'un seul trou permettant la fixation d'un bouton.

Suivant une réalisation de l'invention, chaque panneau de support a une hauteur égale à la hauteur interne d'un casier, et l'espace interne du dit casier est entièrement occupé par des tiroirs.

Suivant une autre réalisation de l'invention, l'ensemble des pièces comporte, en outre, un panneau formant tablette, qui s'appuie sur le bord supérieur de chacun des panneaux de support, les dits panneaux de support ayant une hauteur inférieure à la hauteur interne du casier.

Suivant une forme préférée de réalisation de l'invention, au moins un des deux panneaux de support est muni, pour chaque tiroir à monter dans le casier, d'une lamelle flexible. Chaque lamelle flexible est vissée par une extrémité sous une rainure horizontale, du côté du panneau de support destiné à être disposé vers l'avant du casier. Son autre extrémité est destinée à servir d'arrêt au tiroir. Cette extrémité est libre et écartée du panneau de support, de façon à être dirigée vers le fond du casier après le montage du panneau de support dans le casier.

L'invention sera mieux comprise en se référant aux dessins annexés, dans lesquels:
la Fig. 1 est une vue en perspective cavalière d'un meuble constitué de trois casiers construit selon le procédé décrit dans le brevet français n° 1 245 776, l'un des casiers étant muni de deux tiroirs, le second étant seulement muni de deux panneaux de support et le troisième étant vide;
la Fig. 2 représente une coupe réalisée suivant le plan II-II de la Fig. 1, vue de haut;
la Fig. 3 est une vue en perspective éclatée d'un ensemble de pièces selon l'invention permettant la construction d'un tiroir et son montage dans un meuble;
la Fig. 4 est une vue en coupe suivant le plan IV-IV de la Fig. 1, vue de haut;
la Fig. 5 est une vue en coupe suivant la ligne V-V de la Fig. 4;
la Fig. 6 est une vue en coupe suivant la ligne VI-VI de la Fig. 4, et
la Fig. 7 est une vue en perspective cavalière d'un casier de meuble muni de deux séries juxtaposées de trois tiroirs superposés.

La Fig. 1 montre un meuble 1 composé de trois casiers 2, 3, 4 séparés les uns des autres par des claques 5 constituant le fond de chacun des casiers 2, 3, 4. Chacune de ces plaques 5 est soutenue par une traverse avant 6, une traverse arrière 7 et deux traverses latérales 8. Chaque traverse arrière 7 porte une plaque arrière 9 constituant le dos du casier. Chacune des traverses latérales 8 porte un côté 10 du casier 2, 3, 4.

Le meuble 1 est maintenu par deux montants antérieurs 11 et deux montants postérieurs 12, les montants antérieurs 11 et postérieurs 12 étant identiques quant à leur forme et étant constitués de profilés ayant chacun deux ailes 13 perpendiculaires entre elles (montrées sur la Fig. 2). Chaque aile 13 possède un rebord rentrant 14 qui lui est perpendiculaire. Les montants 11 et 12 seront montrés plus en détail sur la Fig. 2. Le casier 2 est muni de tiroirs 15 qui seront montrés en détail sur les Fig. 3 à 6. Le tiroir 15 du dessous est muni d'un bouton 16, tandis que le tiroir 15 du dessus est muni d'une poignée 17.

Dans le casier 3 sont mis en place deux panneaux de support 18 portant autant de rainures horizontales 19 que l'on souhaite monter de tiroirs 15 dans le casier 3. Dans la forme de réalisation illustrée sur la Fig. 1, le casier 3 est destiné à recevoir trois tiroirs 15.

Chaque panneau de support 18 repose sur la plaque 5 constituant le fond du casier 3. Il est placé entre un montant antérieur 11 et un montant postérieur 12. Les panneaux de support 18 ne sont pas fixés dans le meuble mais seront maintenus en place par les tiroirs 15 lorsque ceux-ci seront montés dans le casier 3.

La structure du meuble 1 montré sur la Fig. 1 et la manière d'y monter des tiroirs 15 seront mieux comprises en se référant aux Fig. 2 à 6.

La Fig. 2 montre les montants antérieurs 11 et les montants postérieurs 12 et la façon dont ils permettent l'assemblage des traverses 6, 7 et 8. Chacune des traverses 6, 7 et 8 est coupée à onglet à 45° à ses bords latéraux, du côté de sa face interne, et porte, sur sa face externe, deux rainures verticales 20 situées chacune près d'une des deux extrémités des dites traverses 6, 7 et 8.

Les montants 11 et 12 permettent ainsi d'assembler les traverses 6, 7 et 8 deux à deux à angle droit, les rebords rentrants 14 des ailes 13 s'engageant chacun dans une rainure verticale 20 d'une traverse 6, 7 ou 8.

Chacune des traverses latérales 8 est pourvue, sur toute la longueur de sa face supérieure, d'une rainure 21 dans laquelle, lors de la construction du meuble 1, se logera le côté 10 du casier 2. La traverse 7 est de même pourvue d'une rainure 22 dans laquelle se logera la plaque arrière 9 du casier 2.

La plaque 5, qui constitue le fond du casier 2, repose sur les traverses 6, 7 et 8 grâce à une feuillure 23 ménagée sur l'arête supérieure de chacune des dites traverses 6, 7 et 8. Cette feuillure 23 est représentée aux Fig. 5 et 6.

La traverse avant 6 ne comporte pas de rainure destinée à recevoir de plaque. Il subsiste à l'avant du casier un espace libre entre les montants antérieurs 11. Cet espace libre est plus petit que la distance comprise entre les faces internes des côtés 10 du casier 2.

La Fig. 3 montre un ensemble de pièces 24 permettant la construction d'un tiroir 15 et son montage dans un meuble 1.

L'ensemble 24 comporte des panneaux 25 avant et arrière identiques entre eux. Chacun de ces panneaux 25 avant et arrière est pourvu, dans la partie inférieure de sa face interne, d'une rainure horizontale 26.

Il comporte également des panneaux 27 gauche et droit identiques entre eux. Chacun de ces panneaux 27 a une hauteur, mesurée de son bord supérieur à son bord inférieur, qui est égale à la hauteur comprise entre le bord supérieur d'un panneau 25 avant ou arrière et le bord supérieur de la rainure horizontale 26 du dit panneau 25.

Chacun des panneaux 25 et 27 est pourvu d'un onglet à 45°, 28, ménagé à la face interne de chacun de ses bords latéraux.

Chaque panneau 25 est muni, sur sa face externe, de rainures verticales 29 et chaque panneau 27 est muni, sur sa face externe, de rainures verticales 30.

Chacune des rainures 29 est proche d'une extrémité d'un panneau 25 et chacune des rainures 30 est proche d'une extrémité d'un panneau 27.

Les panneaux 25 et 27 sont assemblés entre eux, deux à deux, au moyen de cornières 31 et 32 de manière à former un cadre, les bords supérieurs des panneaux 25 et 27 étant situés dans un même plan horizontal.

Chacune des cornières 31 est symétrique d'une cornière 32. Chacune de ces cornières 31, 32 possède une aile courte 33 munie d'un rebord rentrant 34 qui lui est perpendiculaire, et une aile longue 35 munie d'un rebord rentrant 36 qui lui est perpendiculaire.

La hauteur de chaque aile courte 33 et de son rebord rentrant 34 est égale à la hauteur des panneaux 27, tandis que la hauteur de chaque aile longue 35 et de son rebord rentrant 36 est égale à la hauteur des panneaux 25.

Lorsqu'un panneau 25 est assemblé avec un panneau 27 de manière que les onglets 28 de chacun des deux panneaux 25 et 27 se touchent, chaque rebord rentrant 34 d'une cornière 31 ou 32 est engagé dans une rainure verticale 30 du panneau 27, tandis que le rebord rentrant 36 de la même cornière est engagé dans une rainure verticale 29 du panneau 25.

Les panneaux 25 et 27 sont ainsi assemblés à angle droit.

Les cornières 31, 32 ont une section identique à celle des montants 11 et 12 et le système d'assemblage des panneaux 25, 27 du tiroir 15 est analogue au système d'assemblage des traverses 6, 7, 8.

Etant donné la hauteur des panneaux 27, qui est égale à la hauteur d'un panneau 25 mesurée de son bord supérieur au bord supérieur de sa rainure horizontale 26, la dite rainure 26 reste libre lors de l'assemblage des panneaux 25 et 27.

Le panneau de fond 37 est introduit par ses deux côtés 38 dans les rainures horizontales 26 des panneaux 25.

La longueur des côtés 38 du panneau de fond 37 est plus grande que la longueur des rainures horizontales 26 des panneaux 25, ce qui a pour conséquence que le panneau de fond 37 dépasse à chaque extrémité des rainures horizontales 26 des panneaux 25.

Lorsque le tiroir 15 est construit, le panneau de fond 37 passe en dessous des panneaux 27. Des languettes 39, non montrées sur la Fig. 3 et qui sont vues en détail sur les Fig. 4 et 5, débordent vers l'extérieur de part et d'autre des faces externes des panneaux 27. Chacune des languettes 39 s'engage dans une des rainures horizontales 19 d'un panneau de support 18. Les languettes 39 jouent le rôle de glissière et permettent de faire glisser le tiroir 15 dans le casier 2, en faisant coulisser chaque languette 39 dans une rainure horizontale 19 d'un panneau de support 18.

Les Fig. 4, 5 et 6 montrent des tiroirs 15 montés dans un casier 2 d'un meuble 1.

La Fig. 4 permet de voir des tasseaux 40 placés à l'intérieur des montants antérieurs 11 et postérieurs 12. Ces tasseaux 40 sont bloqués à l'intérieur des montants 11 et 12 par les rebords rentrants 14 de ces montants.

Ces tasseaux 40 sont placés verticalement entre les traverses 6, 7 et 8 soutenant la plaque de fond 5 du casier 2 et les traverses 6, 7 et 8 soutenant la plaque de fond 5 du casier 3.

La hauteur des panneaux de support 13 est égale à la hauteur des tasseaux 40, qui détermine la hauteur du casier 2.

Chacun des côtés 10 du casier 2 se loge à chacune de ses extrémités verticales dans une rainure 41 d'un tasseau 40, l'un des tasseaux 40 étant logé dans un montant antérieur 11 et l'autre de ces tasseaux 40 étant logé dans un montant postérieur 12.

En outre, la plaque arrière 9 du casier 2 est logée dans les rainures 41 des tasseaux 40 logés dans les montants postérieurs 12.

Sur les Fig. 4 et 5, on distingue les languettes 39 mentionnées dans la description de la Fig. 3. La Fig. 5 permet, en outre, de voir comment ces languettes 39 s'engagent dans les rainures horizontales 19 des panneaux de support 18.

Sur les Fig. 1, 3, 4 et 6, on remarque la présence de lamelles flexibles 42 qu servent d'arrêts aux tiroirs 15. Ces lamelles flexibles 42 sont vissées, par une de leurs extrémités, contre les panneaux de support 18, sous les rainures horizontales 19. Chaque lamelle flexible 42 est fixée à environ trois centimètres du côté du panneau de support 18 destiné à être disposé vers l'avant du casier 2, 3 ou 4. Son extrémité libre est dirigée vers le fond du casier 2, 3 ou 4, dans lequel elle est placée. En l'absence de sollicitations extérieures, cette extrémité libre est écartée du panneau de support 18, d'une distance d'environ un centimètre.

Lorsqu'un tiroir 15 est introduit dans un casier 2, 3 ou 4 le long des rainures horizontales 19, les extrémités libres des lamelles flexibles 42 sont rabattues contre les panneaux de support 18 gauche et droit, par les ailes longues 35 des cornières 31 et 32, qui assemblent le panneau arrière 25 respectivement avec les panneaux 27 gauche et droit.

Lorsque le tiroir 15 est en position fermée, les extrémités libres des lamelles flexibles 42, ne subissant de nouveau plus de sollicitations, ont repris leur position initiale.

Lorsque le tiroir 15 est ouvert au maximum, les extrémités libres des lamelles flexibles 42 viennent buter contre les parties des onglets 28 du panneau 25 arrière qui sont situées sous la rainure horizontale 26 du dit panneau 25 arrière et maintenues par les ailes longues 35 des cornières 31 et 32.

Cette disposition empêche le tiroir 15 de tomber hors du casier 2, 3 ou 4.

Si l'utilisateur souhaite le retrait total du tiroir 15 hors du casier 2, 3 ou 4, il lui suffit de rabattre les extrémités libres des lamelles flexibles 42 contre les panneaux de support 18, à l'aide d'une lame de couteau, par exemple, et de les maintenir dans cette position.

Selon une variante d'exécution, les lamelles flexibles 42 sont disposées sur un seul des deux panneaux de support 18 présents dans un casier 2, 3 ou 4.

Selon une forme d'exécution de l'invention non illustrée sur les Fig. 1 à 6, les panneaux de support 18 peuvent avoir une hauteur inférieure à la hauteur des côtés 10 d'un casier 2, 3 ou 4. Dans ce cas, l'espace interne du casier 2, 3 ou 4 n'est pas entièrement rempli de tiroirs 15, mais un panneau 43 formant tablette (non représenté sur les figures) est posé sur les bords supérieurs des panneaux de support 18.

La Fig. 7 montre un casier 44 entièrement rempli de tiroirs 15. Ces tiroirs 15 sont répartis en deux séries juxtaposées comportant chacune trois tiroirs 15 superposés. Les deux séries de tiroirs 15 sont séparées par un panneau de support central 45. Sur chaque face de ce panneau de support central 45 sont ménagées trois rainures horizontales 46.

Deux panneaux de support 18 sont placés dans le casier 44, d'une manière identique à celle illustrée aux Fig. 1 et 4 à 6.

Chaque tiroir 15 s'engage, par ses languettes 39 (non représentées), d'une part dans une rainure horizontale 19 d'un des panneaux de support 18 latéraux et d'autre part dans une rainure horizontale 46 du panneau de support central 45.

Les tiroirs 15 montés de part et d'autre du panneau de support central 45 maintiennent celui-ci en place. Pour éviter que ce panneau de support central 45 ne coulisse vers l'avant lors du retrait des tiroirs 15, une petite butée (non représentée) peut être fixée sur la traverse inférieure 6, devant le dit panneau de support central 45.

Suivant une forme d'exécution de l'invention, non représentée, le panneau de support central 45 peut être remplacé par deux panneaux de support 18 placés dos à dos et rendus solidaires par un adhésif (par exemple, du ruban adhésif double face). Cette manière de procéder permet de réduire le nombre de pièces différentes à fabriquer.

## Revendications

1. Ensemble de pièces (24) pour l'assemblage, par simple emboîtement, d'un ou plusieurs tiroirs (15) et pour leur montage dans un casier (2, 3, 4) de meuble (1) maintenu par des montants antérieurs (11) et postérieurs (12), la distance entre les faces internes des côtés (10) du casier (2, 3, 4) étant plus grande que l'espace libre entre les montants antérieurs (11), l'opération inverse permettant le démontage du ou des tiroirs (15) hors du casier (2, 3, 4) et le désassemblage aisé de ces tiroirs (15),
le dit ensemble (24) comportant deux panneaux de support (18) identiques entre eux et portant autant de rainures horizontales (19) qu'il y a de tiroirs (15) à monter, et, pour chaque tiroir (15), un panneau (25) avant et un panneau (25) arrière identiques entre eux, un panneau (27) gauche et un panneau (27) droit identiques entre eux, un panneau de fond (37) et quatre cornières métalliques (31, 32) dont chacune des ailes (33, 35) est munie d'un rebord rentrant (34, 36) qui lui est perpendiculaire,
les panneaux (25) avant et arrière étant pourvus, dans la partie inférieure de leur face interne, d'une rainure horizontale (26),
les panneaux (27) gauche et droit ayant une hauteur égale à celle comprise entre le bord supérieur d'un panneau (25) avant ou arrière et le bord supérieur de la rainure horizontale (26) du dit panneau (25),
les panneaux avant, arrière (25), gauche et droit (27) étant pourvus d'un onglet à 45° (28) à chacun de leurs bords latéraux du côté de leur face interne, et munis, sur leur face externe, de deux rainures verticales (29, 30) près de ces bords latéraux, ces panneaux (25, 27) pouvant ainsi être assemblés deux à deux, au moyen des dites cornières (31, 32) dont chacun des rebords rentrants (34, 36) s'engage dans une des rainures verticales (29, 30),
le panneau de fond (37), rectangulaire, ayant des dimensions telles qu'il s'engage par deux de ses cités (38) dans les rainures horizontales (26) des panneaux (25) avant et arrière et qu'une languette (39) déborde de part et d'autre des faces externes des panneaux (27) gauche et droit, chacune de ces languettes (39) pouvant coulisser dans une des rainures horizontales (19) prévues sur la face interne de chaque panneau de support (18),
chacun des dits panneaux de support (18) ayant une longueur telle qu'il peut se loger entre un montant antérieur (11) et un montant postérieur (12) le long de la face interne d'un côté (10) du casier (2, 3, 4) et une épaisseur telle que la distance entre les faces internes des panneaux de support (18) mis en place est plus petite que l'espace libre entre les montants antérieurs (11).

2. Ensemble de pièces (24) suivant la revendication 1, caractérisé en ce que chacune des ailes (33, 35) de chacune cornière métallique (31, 32) a une hauteur égale à celle du panneau (25, 27) dans la rainure verticale (29, 30) duquel le rebord rentrant (34, 36) de la dite aile (33, 35) s'engage.

3. Ensemble de pièces (24) suivant l'une quelconque des revendications 1 et 2, caractérisé en ce que l'un des panneaux (25) identiques avant et arrière est percé de deux trous permettant la fixation d'une poignée (17), l'autre panneau (25) étant percé d'un seul trou permettant la fixation d'un bouton (16).

4. Ensemble de pièces (24) suivant l'une quelconque des revendications précédentes, caractérisé en ce que chaque panneau de support (18) a une hauteur égale à la hauteur interne d'un casier (2, 3, 4), l'espace interne du dit casier (2, 3, 4) étant entièrement occupé par des tiroirs (15).

5. Ensemble de pièces (24) suivant l'une quelconque des revendications 1 à 3, caractérisé en ce qu'il comporte, en outre, un panneau (43) formant tablette, le dit panneau (43) s'appuyant sur le bord supérieur de chacun des panneaux de support (18), les dits panneaux de support (18) ayant une hauteur inférieure à la hauteur interne du casier (2, 3, 4).

6. Ensemble de pièces (24) suivant l'une quelconque des revendications précédentes, caractérisé en ce qu'au moins un des deux panneaux de support (18) est muni, pour chaque tiroir (15) à monter dans le casier (2, 3, 4), d'une lamelle flexible (42), chaque lamelle flexible (42) étant vissée par une extrémité sous une rainure horizontale (19), du côté du panneau de support (18) destiné à être disposé vers l'avant du casier (2, 3, 4), son autre extrémité, destinée à servir d'arrêt au tiroir (15) étant libre et écartée du panneau de support (18) de façon à être dirigée vers le fond du casier (2, 3, 4) après montage du dit panneau de support (18) dans le casier (2, 3, 4).

7. Ensemble de pièces pour l'assemblage par simple emboîtement de deux ou plusieurs tiroirs (15) et pour leur montage dans un casier (44) de meubles, de manière telle qu'un tiroir (15) ou plusieurs tiroirs (15) superposés occupent une partie du casier (44), à côté d'un tiroir (15) ou de plusieurs tiroirs (15) superposés qui occupent l'autre partie du casier (44), ce casier (44) étant maintenu par des montants antérieurs (11) et postérieurs (12), la distances entre les faces internes des côtés (10) du casier (44) étant plus grande que l'espace libre entre les montants antérieurs (11), l'opération inverse permettant le démontage des tiroirs (15) hors du casier (44) et leur désassemblage aisé,
le dit ensemble de pièces comportant deux panneaux de support latéraux (18), un panneau de support central (45) et, pour chaque tiroir (15), un panneau (25) avant et un panneau (25) arrière identiques entre eux, un panneau (27) gauche et un panneau (27) droit identiques entre eux, un panneau de fond (37) et quatre cornières métalliques (31, 32) dont chacune des ailes (33, 35) est munie d'un rebord rentrant (34, 36) gui lui est perpendiculaire,
chacun des dits panneaux de support latéraux (18) ayant une longueur telle qu'il peut se loger entre un montant antérieur (11) et un montant postérieur (12) le long de la face interne d'un côté (10) du casier (44) et une épaisseur telle que la distance entre les faces internes des panneaux de support latéraux (18) mis en place est plus petite que l'espace libre entre les montants antérieurs (11),
le panneau de support central (45) ayant des dimensions telles qu'il peut être disposé dans le casier (44), parallèlement aux panneaux de support latéraux (18), de manière à diviser le casier (44) en deux parties,
chaque panneau de support latéral (18) portant autant de rainures horizontales (19) qu'il y a de tiroirs (15) à monter dans la partie du casier (44) correspondante,
le panneau de support central (45) portant, sur chacune de ses deux faces, des rainures horizontales (46) qui seront disposées en regard des rainures horizontales (19) du panneau de support latéral (18) correspondant,
les panneaux (25) avant et arrière étant pourvus, dans la partie inférieure de leur face interne, d'une rainure horizontale (26),
les panneaux (27) gauche et droit ayant une hauteur égale à celle comprise entre le bord supérieur d'un panneau (25) avant ou arrière et le bord supérieur de la rainure horizontale (26) du dit panneau (25),
les panneaux avant, arrière (25), gauche et droit (27) étant pourvus d'un onglet à 45° (28) à chacun de leurs bords latéraux du côté de leur face interne, et munis, sur leur face externe, de deux rainures verticales (29, 30) près de ces bords latéraux, ces panneaux (25, 27) pouvant ainsi être assemblés deux à deux, au moyen des dites cornières (31, 32) dont chacun des rebords rentrants (34, 36) s'engage dans une des rainures verticales (29, 30),
le panneau de fond (37), rectangulaire, ayant des dimensions telles qu'il s'engage par deux de ses côtés (38) dans les rainures horizontales (26) des panneaux (25) avant et arrière et qu'une languette (39) déborde de part et d'autre des faces externes des panneaux (27) gauche et droit, chacune de ces languettes (39) pouvant coulisser dans une des rainures horizontales (19, 46) prévues respectivement dans les panneaux de support latéraux (18) et dans le panneau de support central (45).

## Patentansprüche

1. Bauelementeinheit (24) für den Zusammenbau einer oder mehrerer Laden (15) durch einfaches Zusammenstecken und für ihre Montage in einem Gestell (2, 3, 4) eines Möbels (1), das von vorderen (11) und hinteren (12) Stehern gehalten wird, wobei der Abstand zwischen den Innenflächen der Seiten (10) des Gestells (2, 3, 4) größer ist als der freie Raum zwischen den vorderen Stehern (11), wobei der umgekehrte Vorgang die Demontage der Lade(n) (15) aus dem Gestell (2, 3, 4) und das einfache Zerlegen der Laden (15) erlaubt,
wobei die Einheit (24) zwei identische Stützwände (18), die ebenso viele waagrechte Nuten (19) aufweist als zu montierende Laden (15) vorgesehen sind, sowie für je Lade (15) eine Vorderwand (25) und eine Rückwand (25), die zueinander ident sind, eine linke Wand (27) und eine rechte Wand (27), die zueinander ident sind, eine Bodenplatte (37) und vier Metallwinkel (31, 32) aufweist, von denen jeder Schenkel (33, 35) mit einem dazu senkrechten, einspringenden Rand (34, 36) versehen ist,
wobei die vordere und die hintere Wand (25) im unteren Teil ihrer Innenfläche mit einer waagrechten Nut (26) versehen sind,
die rechte und die linke Wand (27) eine Höhe aufweisen, die gleich jener zwischen dem oberen Rand einer vorderen oder hinteren Wand (25) und dem oberen Rand der waagrechten Nut (26) dieser Wand (25) ist,
die vordere und die hintere Wand (25) und die rechte und die linke Wand (27) an jedem ihrer seitlichen Ränder auf der Seite ihrer Innenfläche mit einer 45°-Gehrung versehen sind und an ihrer Außenseite in der Nähe dieser seitlichen Ränder mit zwei senkrechten Nuten (29, 30) ausgestattet sind, so daß die Wände (25, 27) mittels der Winkel (31, 32), deren einspringende Ränder (34, 36) jeweils in eine der senkrechten Nuten (29, 30) eingreifen, daher paarweise zusammengesetzt werden können,
wobei die rechteckige Bodenplatte (37) solche Abmessungen aufweist, daß sie mit zwei ihrer Seiten (38) in die waagrechten Nuten (26) der vorderen und hinteren Platte (25) eingreift, und eine Feder (39) zu beiden Seiten an den Außenseiten der rechten und der linken Wand (27) vorsteht, wobei jede Feder (39) in einer der an der Innenseite jeder Stützwand (18) vorgesehenen waagrechten Nuten (19) gleiten kann,
wobei jede der Stützwände (18) eine solche Länge, daß sie sich entlang der Innenseite einer Seite (10) des Gestells (2, 3, 4) zwischen einem vorderen Steher (11) und einem hinteren Steher (12) einfügen kann, und eine solche Dicke aufweist, daß der Abstand zwischen den Innenflächen der montierten Stützwände (18) kleiner ist als der freie Raum zwischen den vorderen Stehern (11).

2. Bauelementeinheit (24) nach Anspruch 1, dadurch gekennzeichnet, daß jeder der Schenkel (33, 35) jedes Metallwinkels (31, 32) eine Höhe aufweist, die gleich jener der Wand (25, 27) ist, in deren vertikale Nut (29, 30) der einspringende Rand (34, 36) des Schenkels (33, 35) eingreift.

3. Bauelementeinheit (24) nach Anspruch 1 oder 2, dadurch gekennzeichnet, daß eine der identischen Vorder- und Rückwände (25) von zwei die Befestigung eines Griffes (17) erlaubenden Löchern durchsetzt ist, wogegen die andere Wand (25) von einem einzigen Loch durchsetzt ist, das die Befestigung eines Griffknopfes (16) erlaubt.

4. Bauelementeinheit (24) nach einem der vorhergehenden Ansprüche, dadurch gekennzeichnet, daß jede Stützwand (18) eine Höhe aufweist, die gleich der Innenhöhe eines Gestells (2, 3, 4) ist, wobei der Innenraum des Gestells (2, 3, 4) gänzlich von Laden (15) ausgefüllt ist.

5. Bauelementeinheit (24) nach einem der Ansprüche 1 bis 3, dadurch gekennzeichnet, daß sie auch eine ein Fachbrett bildende Platte (43) aufweist, die sich auf dem oberen Rand jeder Stützwand (18) abstützt, wobei die Höhe der Stützwände (18) geringer ist als die Innenhöhe des Gestells (2, 3, 4).

6. Bauelementeinheit (24) nach einem der vorhergehenden Ansprüche, dadurch gekennzeichnet, daß wenigstens eine der beiden Stützwände (18) für jede im Gestell (2, 3, 4) zu montierende Lade (15) mit einer flexiblen Lamelle (42) versehen ist, wobei jede Lamelle (42) mit einem Ende an der Seite der Stützwand (18), die gegen den vorderen Teil des Gestells (2, 3, 4) zu liegen kommen soll, unterhalb einer waagrechten Nut (19) angeschraubt ist, wogegen ihr anderes Ende, das als Sperre für die Lade (15) dienen soll, frei ist und von der Stützwand (18) absteht, derart, daß sie nach der Montage der Stützwand (18) im Gestell (2, 3, 4) zur Rückseite des Gestells (2, 3, 4) hin gerichtet ist.

7. Bauelementeinheit für den Zusammenbau einer oder mehrerer Laden (15) durch einfaches Zusammenstecken und für ihre Montage in einem Möbelgestell (44) derart, daß eine Lade (15) oder mehrere übereinander angeordnete Laden (15) einen Teil des Gestells (44) neben einer Lade (15) oder mehreren übereinander angeordneten Laden (15), die den anderen Teil des Gestells (44) einnehmen, ausfüllen, wobei das Gestell (44) von vorderen (11) und hinteren (12) Stehern gehalten wird, der Abstand zwischen den Innenflächen der Seiten (10) des Gestells (44) größer ist als der freie Raum zwischen den vorderen Stehern (11), und der umgekehrte Vorgang die Demontage der Laden (15) aus dem Gestell (44) und ihr einfaches Zerlegen erlaubt,
wobei die Bauelementeinheit zwei seitliche Stützwände (18), eine mittlere Stützwand (45) und für jede Lade (15) eine Vorderwand (25) und eine Rückwand (25), die zueinander ident sind, eine linke Wand (27) und eine rechte Wand (27), die zueinander ident sind, eine Bodenplatte (37) und vier Metallwinkel (31, 32) aufweist, von denen jeder Schenkel (33, 35) mit einem dazu senkrechten, einspringenden Rand (34, 36) versehen ist,
wobei jede der seitlichen Stützwände (18) eine solche Länge, daß sie sich entlang der Innenseite einer Seite (10) des Gestells (44) zwischen einem vorderen Steher (11) und einem hinteren Steher (12) einfügen kann, und eine solche Dicke aufweist, daß der Abstand zwischen den Innenflächen der montierten seitlichen Stützwände (18) kleiner ist als der freie Raum zwischen den vorderen Stehern (11),
die mittlere Stützwand (45) solche Abmessungen aufweist, daß sie im Gestell (44) parallel zu den seitlichen Stützwänden (18) so vorgesehen werden kann, daß sie das Gestell (44) in zwei Teile teilt,
jede seitliche Stützwand (18) so viele waagrechte Nuten (19) aufweist, als Laden (15) in dem entsprechenden Teil des Gestells (44) zu montieren sind,
die mittlere Stützwand (45) auf jeder ihrer beiden Seiten waagrechte Nuten (46) aufweist, die gegenüber den waagrechten Nuten (19) der entsprechenden seitlichen Stützwand (18) vorgesehen sind,
die vordere und die hintere Wand (25) im unteren Teil ihrer Innenfläche mit einer waagrechten Nut (26) versehen sind,
die rechte und die linke Wand (27) eine Höhe aufweisen, die gleich jener zwischen dem oberen Rand einer vorderen oder hinteren Wand (25) und dem oberen Rand der waagrechten Nut (26) der Wand (25) ist,
die vordere und die hintere Wand (25) und die rechte und die linke Wand (27) an jedem ihrer seitlichen Ränder auf der Seite ihrer Innenfläche mit einer 45°-Gehrung (28) versehen sind und an ihrer Außenseite in der Nähe dieser seitlichen Ränder mit zwei senkrechten Nuten (29, 30) ausgerüstet sind, sodaß die Wände (25, 27) mittels der Winkel (31, 32), deren einspringende Ränder (34, 36) jeweils in eine der senkrechten Nuten (29, 30) eingreifen, daher paarweise zusammengesetzt werden können,
und die rechteckige Bodenplatte (37) solche Abmessungen aufweist, daß sie mit zwei ihrer Seiten (38) in die waagrechten Nuten (26) der vorderen und der hinteren Platte (25) eingreift, und eine Feder (39) zu beiden Seiten an den Außenseiten der rechten und der linken Wand (27) vorsteht, wobei jede Feder (39) in den seitlichen Stützwänden (18) bzw. in der mittleren Stützwand vorgesehenen waagrechten Nuten (19, 46) gleiten kann.

## Claims

1. Set of pieces (24) for the assembly, simply by fitting them together, of one or more drawer (15) and for their fitting into a compartment (2, 3, 4) of a piece of furniture (1) supported by front posts (11) and rear posts (12), the distance between the inner faces of the sides (10) of the compartment (2, 3, 4) being greater than the free space between the front posts (11), the reverse operation permitting the removal of the drawer or drawers (15) from the compartment (2, 3, 4) and the easy disassembly of these drawers (15),
the said set (24) comprising two support panels (18) which are identical to each other and bear the same number of horizontal grooves (19) as there are drawers (15) to be fitted and, for each drawer (15), one front panel (25) and one rear panel (25) which are identical to each other, one left panel (27) and one right panel (27) which are identical to each other, one bottom panel (37) and four metal corner brackets (31, 32), each of the flanges (33, 35) of which is equipped with a bent-in rim (34, 36) which is perpendicular to it,
the front and rear panels (25) being provided, in the lower part of their inner face, with a horizontal groove (26),
the left and right panels (27) having a height equal to that lying between the upper edge of a front or rear panel (25) and the upper edge of the horizontal groove (26) of the said panel (25),
the front, rear (25), left and right (27) panels being provided with a 45° mitre (28) at each of their lateral edges on the side of their inner face, and equipped, on their outer face, with two vertical grooves (29, 30) near these lateral edges, it thus being possible to assemble these panels (25, 27) in paire by means of the said corner brackets (31, 32), each of the bent-in rims (34, 36) of which engages in one of the vertical grooves (29, 30),
the rectangular bottom panel (37) having dimensions such that it engages on two of its sides (38) in the horizontal grooves (26) of the front and rear panels (25), and that a tongue (39) projecte from either side of the outer faces of the left and right panels (27), each of these tongues (39) being capable of sliding in one of the horizontal grooves (19) provided on the inner face of each support panel (18),
each of the said support panels (18) having a length such that it can be accommodated between a front post (11) and a rear post (12), along the inner face of one side (10) of the compartment (2, 3, 4), and a thickness such that the distance between the inner faces of the support panels (18), when in place, is smaller than the free space between the front posts (11).

2. Set of pieces (24) according to Claim 1, characterised in that each of the flanges (33, 35) of each metal corner bracket (31, 32) has a height equal to that of the panel (25, 27) in the vertical groove (29, 30) of which the bent-in rim (34, 36) of the said flange (33, 35) engages.

3. Set of pieces (24) according to either of Claims 1 and 2, characterised in that one of the identical front and rear panels (25) is pierced with two holes permitting the fastening of a handle (17), the other panel (25) being pierced with a single hole permitting the fastening of a knob (16).

4. Set of pieces (24) according to any one of the preceding claims, characterised in that each support panel (18) has a height equal to the internal height of a compartment (2, 3, 4), the inner space of the said compartment (2, 3, 4) being entirely occupied by drawers (15).

5. Set of pieces (24) according to any one of Claims 1 to 3, characterised in that it furthermore comprises a panel (43) forming a shelf, the said panel (43) bearing on the upper edge of each of the support panels (18), the said support panels (18) having a height less than the internal height of the compartment (2, 3, 4).

6. Set of pieces (24) according to any one of the preceding claims, characterised in that at least one of the two support panels (18) is equiped, for each drawer (15) to be fitted into the compartment (2, 3, 4), with a flexible strip (42), each flexible strip (42) being screwed at one end beneath a horizontal groove (19), on the side of the support panel (18) intended to be arranged towards the front of the compartment (2, 3, 4), its other end, intended to serve as a catch for the drawer (15), being free and separated from the support panel (18) in such a way as to face the bottom of the compartment (2, 3, 4) after the said support panel (18) has been fitted into the compartment (2, 3, 4).

7. Set of pieces for the assembly, simply by fitting them together, of two or more drawers (15) and for their fitting into a compartment (44) of a piece of furniture, in such a way that one drawer (15) or a plurality of superposed drawers (15) occupies or occupy part of the compartment (44), beside a drawer (15) or a plurality of superposed drawers (15) which occupies or occupy the other part of the compartment (44), this compartment (44) being supported by front posts (11) and rear posts (12), the distance between the inner faces of the sides (10) of the compartment (44) being greater than the free space between the front posts (11), the reverse operation permitting the removal of the drawers (15) from the compartment (44) and their easy disassembly,
the said set of pieces comprising two lateral support panels (18), one central support panel (45) and, for each drawer (15), one front panel (25) and one rear panel (25) which are identical to each other, one left panel (27) and one right panel (27) which are identical to each other, one bottom panel (37) and four metal corner brackets (31, 32), each of the flanges (33, 35) of which is equipped with a bent-in rim (34, 36) which is perpendicular to it,
each of the said lateral support panels (18) having a length such that it can be accommodated between a front post (11) and a rear post (12), along the inner face of one side (10) of the compartment (44), and a thickness such that the distance between the inner faces of the lateral support panels (18), when in place, is smaller than the free space between the front posts (11),
the central support panel (45) having dimensions such that it can be arranged in the compartment (44), parallel to the lateral support panels (18), so as to divide the compartment (44) into two parts,
each lateral support panel (18) bearing the same number of horizontal grooves (19) as there are drawers (15) to be fitted into the corresponding part of the compartment (44),
the central support panel (45) bearing, on each of its two faces, horizontal grooves (46) which will be arranged facing the horizontal grooves (19) of the corresponding lateral support panel (18),
the front and rear panels (25) being provided, in the lower part of their inner face, with a horizontal groove (26),
the left and right panels (27) having a height equal to that lying between the upper edge of a front or rear panel (25) and the upper edge of the horizontal groove (26) of the said panel (25),
the front, rear (25), left and right (27) panels being provided with a 45° mitre (28) at each of their lateral edges, on the side of their inner face, and equipped, on their outer face, with two vertical grooves (29, 30) near these lateral edges, it thus being possible to assemble these panels (25, 27) in pairs, by means of the said comer brackets (31, 32), each of the bent-in rims (34, 36) of which engages in one of the vertical grooves (29, 30),
the rectangular bottom panel (37) having dimensions such that it engages on two of its sides (38) in the horizontal grooves (26) of the front and rear panels (25) and that a tongue (39) projects from either side of the outer faces of the left and right panels (27), it being possible for each of these tongues (39) to slide in one of the horizontal grooves (19, 46) provided in the lateral support panels (18) and in the central support panel (45) respectively.
